# EUROPÄISCHE PATENTSCHRIFT

(11) **EP 0 125 708 B1**
(45) Veröffentlichungstag und Bekanntmachung des Hinweises auf die Patenterteilung: **12.11.1986**
(21) Anmeldenummer: 84200434.3
(22) Anmeldetag: 27.03.1984
(51) Int. Cl.: H01R 43/04

(54) **Einstellvorrichtung für Geräte zum Verpressen von Kabelschuhen**
Adjusting device for apparatuses for the crimping of cable shoes
Dispositif d'ajustage pour des appareils pour le pressage des souliers de câble

(30) Priorität: 19.04.1983 SE 8302185
(43) Veröffentlichungstag der Anmeldung: 21.11.1984
(73) Patentinhaber: C.A. Weidmüller GmbH & Co., D-32760 Detmold (DE)
(72) Erfinder: Undin, Hans, S-180 00 Akersberga (SE); Wiener, Hans, S-183 63 Täby (SE)
(74) Vertreter: Klauber, Tomas

## Beschreibung

Die Erfindung betrifft eine Einstellvorrichtung für Geräte zum Verpressen von Kabelschuhen.

Bekannter Weise haben Kabelschuhe einen Befestigungsteil, mittels dessen sie durch Verpressen auf das Ende eines elektrischen Leiters befestigt werden, und einen Anschlussteil, der dem elektrischen Anschluss des betreffenden Leiters an ein anderes elektrisch leitendes Organ dient.

Das Verpressen von Kabelschuhen erfolgt in einem Werkzeug oder Gerät, welches ein Paar hin- und her bewegbarer Backen aufweist, in denen ein oder mehrere Paare zweckdienlich profilierter Press-Stanzen angeordnet sind. Mehr als ein Stanzenpaar wird dann vorgesehen, wenn Kabelschuhe mit verschiedenartigen Befestigungsteilen in einem und demselben Gerät bearbeitet werden sollen. Das Werkzeug oder Gerät kann in Form einer Zange oder eines stationären Apparates vorliegen.

Um eine sowohl in elektrischer als auch mechanischer Hinsicht einwandfreie Verbindung zwischen dem Leiter und dem Kabelschuh zu erhalten, ist es wesentlich, dass sich der Befestigungsteil beim Verpressen im Stanzenpaar genau in der vorgesehenen Lage befindet, und dass hierbei der Anschlussteil in keiner Weise von den Stanzen beeinflusst wird.

Es ist bereits vorgeschlagen worden, an Kabelschuhzangen Anschlagorgane anzubringen, welche die Lage eines in die Zange zur Bearbeitung eingelegten Kabelschuhs festlegen.

Die vorliegende Erfindung stellt sich die Aufgabe, eine derartige Anschlag-Zusatzvorrichtung in dem Sinne zu verbessern, dass sie Kabelschuhe mit Befestigungsteilen in zumindest zwei verschiedenen Längen und, in einer vorteilhaften Ausführungsform, auch in zwei verschiedenen Breiten, aufnehmen kann, wobei die Umstellung von der einen Länge auf die andere durch einen einzigen einfachen Handgriff durchführbar sein soll.

Die Erfindung, gekennzeichnet durch die im Anspruch 1 angeführten Kennzeichen, soll nun anhand von beigefügten schematischen Zeichnungen, die zwei beispielsweise Ausführungsformen darstellen, näher erläutert werden. Hierbei zeigt :
Figuren 1a und 1 b in perspektivischer Ansicht zwei verschiedene vorbekannte Kabelschuhe ;
Figur 2 in Seitenansicht eine KabelschuhZange mit angesetzter erfindungsgemässer Vorrichtung in einer ersten Ausführungsform ;
Figur 3 den Vorderteil der Zange gemäss Fig. 2 in Draufsicht ;
Figur 4 einen Längsschnitt entlang der Ebene IV-IV in Fig. 3 in grösserem Masstab, wobei zwecks besserer Übersicht das bewegliche Anschlagglied gesondert dargestellt ist ;
Figur 5 einen Querschnitt entlang der Ebene V-V in Fig. 4 ;
Figur 6 eine erfindungsgemässe Vorrichtung in einer zweiten Ausführungsform, in Seitenansicht, teilweise im Schnitt ; und
Figur 7 eine Ansicht der Vorrichtung gemäss Fig. 6 in Richtung des Pfeiles VII.

Teile mit gleicher Funktion sind in allen Zeichnungsfiguren mit gleichen oder analogen Bezugszeichen bezeichnet.

Gemäss Fig.1a und 1b weisen Kabelschuhe 101 oder 102 einen Anschlussteil A mit der Länge L_{A} bzw. L'_{A}. der je nach der Form eines nicht dargestellten zusammenarbeitenden Kontaktelementes gestaltet ist, und einen Befestigungsteil B mit der Länge L_{B} auf. Bei beiden dargestellten Kabelschuhen 101, 102 enthält der Befestigungsteil B sowohl einen ersten Teil B, zum Anpressen an das abisolierte Leiterende, als auch einen zweiten Teil B₂ zum Anpressen an die Isolation des Leiterendteiles. Derartige Kabelschuhe sind bekannt, und es ist offensichtlich, dass es bei ihnen äusserst wichtig ist, dass sich beim Verpressen im Gerät oder Werkzeug die Teile B₁ und B_{z} genau in den hierfür vorgesehenen Bereichen des betreffenden Stanzenpaares befinden.

Gemäss Fig. 2 bis 5 weist ein Werkzeug oder Gerät in Form einer Kabelschuhzange 10 ein Paar von Handgriffen 11. 12 betätigbarer Backen 13.14 auf, in denen mittels Nieten 16, 17 und Schrauben 18, 18' zwei Paare zusammenarbeitender Press-Stanzen angeordnet sind, von denen bloss die in der Backe 14 angeordneten Stanzen 15 sichtbar sind. Beim Schliessen der Backen 13, 14 werden die Abschnitte Bₗ, B₂ des Befestigungsteiles B eines eingelegten Kabelschuhs 101 oder 102 an einen in den Kabelschuh eingeführten Leiter angepresst. Die Press-Stanzen sind aus Lamellen u, v, x, y verschiedener Dicke zusammangesetzt, von denen einige die für die Teile B₁ und B₂ erforderlichen Stanzflächen aufweisen, und andere Abstandselemente zwischen den erstgenannten Lamellen bilden. Diese Konstruktion ist bekannt und liegt ausserhalb des Rahmens der vorliegenden Erfindung.

Erfindungsgemäss ist zu der einen Seite der Backe 13, welche mit dem Handgriff 11 zu einem starren Gerätekörper 19 verbunden ist, eine Einstellvorrichtung 20 angeschlossen. Weil die Zange 10 aus früher erwähntem Grunde zwei Stanzenpaare 15a, 15b aufweist, ist die Vorrichtung 20 für Zusammenarbeit mit zwei Stanzenpaaren ausgeführt. Die nachfolgenden Erklärungen beschränken sich auf die Beschreibung einer erfindungsgemässen Vorrichtung für Zusammenarbeit mit einem Stanzenpaar, denn bei Vorrichtungen für mehrere Stanzenpaare handelt es sich um eine einfache Verdoppelung oder Verdreifachung etc. der betreffenden Grundelemente.

Die Einstellvorrichtung 20 weist in einem Gehäuse 21 eine Aufnahmestrecke 23 für den längsten in Betracht kommenden Befestigungsteil B eines Kabelschuhs. Im dargestellten Beispiel bildet der Boden 22 einer Aufnahmeöffnung mit den Seitenwänden 23a die Aufnahmestrecke 23. Die Aufnahmestrecke 23 ist mit einem festen Anschlag 22A abgeschlossen, im dargestellten Beispiel der Abschlusswand, der als Sackloch ausgeführten Aufnahmeöffnung. Im Bereich hinter dem Anschlag 22A ist im Gehäuse 21 ein Schwenkzapfen 24 zur Lagerung eines verstellbaren Anschlagträgers 25 angeordnet.

Der verstellbare, im dargestellten Beispiel verschzenkbare Anschlagträger 25 ist in dieser Ausführungsform als eine längliche, ebene Kulisse gestaltet, die an einem Ende einerseits eine Öffnung 25A für den Schwenkzapfen 24, und anderseits einen Vorsprung 25B aufweist, an den sich ein abgebogener Betätigungsgriff 25C anschliesst.

Die Kulisse 25 weist an der der Aufnahmestrecke 23 zugewandten Längskante 25C' einen weiteren, kürzeren Vorsprung 25D auf, dessen von der Öffnung 25A abgekehrte Vorderkante 25D' sich in eingebautem Zustand im vorerwähnten Abstand L_{A} von der zum Anschluss an die Zange 10 bestimmten Stirnfläche 20A des Gehäuses 21 bzw. der ganzen Vorrichtung 20 befindet. In einer Bohrung 21 A im Gehäuse 21 ist eine Spiralfeder 27 eingeschoben, die so lang ist, dass sie in Ruhelage etwas aus der Bohrung 21A herausragt. Nach dem Einmontieren der Kulisse 25 in das Gehäuse 21 wird die Feder 27 zusammengedrückt und ihr herausragendes Ende liegt an der Kante 25B' des Vorsprunges 25B der Kulisse 25 an. Dadurch wird die Kulisse 25 im Sinne des Pfeiles P₁ beaufschlagt und der Vorsprung 25D mit seiner Unterkante 25D" an den Boden 22 angedrückt. An dem der Stirnfläche 20A zugewandtem Ende weist die Kulisse 25 eine zügig gekrümmte Vorderkante 25E auf die sich bei 25E' an die Vorderkante 25D' des Vorsprungs 25D anschliesst.

Zur Aufnahme der Kulisse 25 im Gehäuse 21 ist in diesem Gehäuse ein von ebenen Seitenwänden begrenzter Schlitz 28 vorgesehen, der sich entlang der dem Boden 22 abgewandten Längsseite und der der Stirnfläche 20A abgewandten Querseite des Gehäuses 21 erstreckt und dessen Form aus der in Fig. 4 dargestellten einen Seitenwand 28A hervorgeht. Der Boden 22 kann mit Vorteil mit zwei erhöhten Seitenrampen 22a ausgeführt werden. Der mittlere Bereich 22b zwischen den beiden Seitenrampen 22a ist dann zur zentrischen Aufnahme von Kabelschuhen wie 102 mit einem engeren Anschiussteil A bestimmt, während Kabelschuhe wie 101 mit einem breiteren Anschlussteil auf den Rampen 22a aufliegen und von den Seitenwänden 23a der Öffnung 23 zentriert werden.

Der Vorsprung 25D ist in Richtung seiner Kante 25D' vorzugsweise so dimensioniert, dass die Kulisse 25 etwas gegen den Sinn des Pfeiles P₁ angehoben werden muss, bevor ein kurzer Anschlussteil A die Kante 25D' erreichen kann. Dank der gekrümmten Form der Vorderkante 25E geschieht diese Anhebung ohne weiteres, fordert aber eine teilweise Überwindung der Kraft der Feder 27, so dass der Anschlussteil A bei Anstoss an die Kante 25D' gleichzeitig von dem dem Vorsprung 25D benachbarten Kantenteil 25E' an den Boden 22 angedrückt und der ganze Kabelschuh dadurch festgehalten wird. Zu dem gleichen Zwecke kann alternativ oder komplementär im Boden 22 eine Aussparung 22d vorgesehen sein, in die zumindest ein Teil des Vorsprunges 25D aufgenommen werden kann, so dass sich der Kantenteil 25E', der ein Anpressglied bildet, dicht oberhalb des Bodens 22 befindet.

Zur mühelosen Befestigung (und eventuellen Abnahme) der Einstellvorrichtung 20 an die Zange 10 ist in einem Wulst 21A am Gehäuse 21 eine Öffnung 21A' für eine Halteschraube 18' (Fig. 2) vorgesehen, auf die eine Festhaltemutter 29 aufgeschraubt werden kann. Die Halteschraube 18' entspricht im wesentlichen der Schraube 18 und ist bloss um ein erforderliches Stück länger. In der Stirnfläche 20A ist zumindest eine Vertiefung 20A' vorgesehen, in welche einer der nicht sichtbaren, ebenfalls etwas verlängerten Nieten hineinpasst, welche in der Backe 13 den Nieten 16, 17 in der Backe 14 entsprechen. Dadurch wird nach Anziehen der Mutter 29 die Lage der Zusatzvorrichtung 20 gegenüber der Zange 10 eindeutig festgelegt und stabilisiert. Die Nieten 16, 17 pflegen oft in Form von zu einem Rohr zusammengerollten Federblättern mit einer mittigen Durchgangsöffnung ausgeführt sein. Dann können auch die Nieten in der Backe 13 schon an der Seitenwand 13a der Backe 13 enden, und an der Stirnfläche 20 werden anstatt der Aussparungen 20A' als Eingrifforgane kurze Zapfen angeordnet, die in die Nietenöffnungen hineinpassen (siehe Fig. 6, Zapfen 20A").

Die Vorrichtung gemäss Fig. 2 bis 5 wird in folgender Weise angewandt. Zum Anbringen an eine Kabelschuhzange wird die eine Schraube 18 durch eine längere Schraube 18' mit Mutter 29 ersetzt. Beim Bearbeiten von Kabelschuhen wie 101 mit einem kurzen Anschlussteil A werden die auf ein Leiterende aufgezogenen Kabelschuhe mit dem Anschlussteil A vorne in das geöffnete Backenpaar 13, 14 von rechts her (gemäss Fig. 3) eingeführt, bis die Vorderkante des Anschlussteiles anstosst, was an der Vorderkante 25D' des Vorsprunges 25D geschieht. Dann wird der Kabelschuh in üblicher Weise verpresst.

Beim Bearbeiten von Kabelschuhen wie 102 mit einem langen Anschlussteil A wird auf die gleiche Weise verfahren, doch wird durch Andrücken des Betätitungsgriffes 25C im Sinne des Pfeiles P₂ die Kulisse 25 gegen den Sinn des Pfeiles P, angehoben. Die Vorderkante des Anschlussteiles A stösst demzufolge erst an die Wand 22A an. Dann wird der Bedienungsgriff 25C wieder freigelassen, wodurch die Kante 25D" des Vorsprungs 25D durch Wirkung der Feder 27 auf den Anschlussteil angepresst wird. Der lange Anschlussteil wird dadurch von der Unterkante 25D" des Vorsprunges 25D in gleicher Weise an den Boden 22 aufgepresst, wie dies beim kurzen Anschlussteil von Kantenabschnitt 25E' durchgeführt wurde, und der Kabelschuh wird auf übliche Weise verpresst. Nach Entnahme des verpressten Kabelschuhs aus der Zange 10 nimmt die Kulisse 25 dank der Feder 27 wieder automatisch ihre Ausgangslage ein.

In Fig. 6 und 7 ist eine zweite Ausführungsform der erfindungsgemässen Vorrichtung, und zwar für Zusammenarbeit mit einen einzigen Press-Stanzenpaar, dargestellt. Das Gehäuse 21' der Zusatzvorrichtung 20' hat die Form einer Rinne 23' mit niedrigen Seitenwänden 23'a und einer ebenen Bodenfläche 22', welche die genannte Aufnahmestrecke bildet und am Ende von einer den festen ersten Endanschlag bildenden Endanschlagwand 22A' abgeschlossen ist. Der feste erste Endanschlag kann auch einstellbar sein, z. B. indem eine Stellschraube 22B von aussen her in die Wand 22A' eingeschraubt wird. Das Gehäuse 21' weist ferner einen z. B. mittels Nieten 21a' befestigten Bügelteil 210 auf, der mit seinen zwei Schenkeln 210a, 210b die Rinne 23' von oben und von unten umgreift. In beiden Schenkeln 210a, 210b sind Öffnungen L, M zur gleitbaren Lagerung einer Kulisse 250 angeordnet, welche den im vorliegenden Fall verschiebbaren Anschlagträger bildet. Die Kulisse 250 weist ein Fenster oder eine querverlaufende Öffnung 251 auf, welche im wesentlichen gleich breit wie die Rinne 23' ist und eine Oberkante 251a sowie eine Unterkante 251b aufweist. Die Höhendimension G der Öffnung 251 gleicht zumindest der grössten entsprechenden Dimension H (Fig. 1a) bei dem Anschlussteil eines zu bearbeitenden Kabelschuhs. Der Teil der Kulisse 250, in welchem die Öffnung 251 angeordnet ist, gleitet in einem entsprechenden durchgehenden Spalt N in der Bodenwand des Gehäuses 21' und vorzugsweise auch in Einkerbungen in den Seitenwänden 23'a.

Die Kulisse 250 ist mit einem Betätigungsknopf 25C versehen und zwischen diesem Knopf und dem Schenkel 210b ist eine Druckfeder 27' eingelegt. Von der Kulisse 250 ragt ein Vorsprung 250D hervor in Richtung weg vom Endanschlag 22A'. Der Vorsprung 250D hat eine zügig gekrümmte Kante 250E, deren Abschnitt 250E' sich an die eigentliche Kulisse 250 dicht oberhalb der Bodenfläche 22' anschliesst. Diese Lage wird von einem Anschlag 250a und der Wirkung der Feder 27' gesichert. Aus Fig. 7 ist ersichtlich, dass sich die Oberkante 251a des Fensters 251 hierbei etwas unterhalb der Bodenfläche 22' befindet.

Das Gehäuse 21' weist eine Stirnfläche 20'A zum Anschluss an ein Kabelschuh-Verpressgerät, wie die Zange 10 (Fig. 2), auf, wobei eine Öffnung 21A" zur Aufnahme der Schraube 18' dient. Als Eingriffsorgan zur eindeutigen Festlegung der Lage der Zusatzvorrichtung 20' gegenüber der Zange 10 ist an der Stirnfläche 20'A zumindest ein der früher erwähnten kurzen Zapfen 20A" angeordnet zum Eingriff in einen hohlen Niet ähnlich dem Niet 16 oder 17, oder in eine beliebige andere Vertiefung an der Seitenwand 13a der Backe 13.

Die Befestigungs- und Arbeitsweise ist im wesentlichen die gleiche wie bei der Vorrichtung gemäss Fig. 2 bis 5. Ein kurzer Kabelschuh-Anschlussteil stösst an die Kulisse 250 oberhalb der Oberkante 251a an und wird von dem das Anpressglied bildenden Kantenabschnitt 250E und der Feder 27' an den Boden 22' angedrückt. Der Bereich der Kulisse 250 dicht oberhalb der Oberkante 251 wirkt somit als verstellbarer zweiter Endanschlag.

Zur Bearbeitung eines Kabelschuhs mit einem langen Anschlussteil wird die Kulisse 250 durch Eindrücken des Knopfes 25C' in Richtung des Pfeiles P₂ soweit angehoben, bis die Unterkante 251 b in der Ebene der Bodenfläche 22' liegt, wobei diese Lage von einem Anschlag 250b festgelegt wird. Dann kann der Anschlussteil bis zum Anstoss an den Endanschlag 22A' eingeschoben werden, worauf der Knopf 25C' freigegeben wird. Die Oberkante 251a drückt dank der Feder 27' den Anschlussteil an die Bodenfläche 22'. Nach Entfernen des Kabelschuhs aus der Zange 10 nimmt die Kulisse 250 automatisch wieder ihre in Fig. 7 dargestellte Ausgangsstellung ein.

Es ist offensichtlich, dass die Bodenfläche 22' ebenfalls mit Seitenrampen versehen werden kann, ähnlich wie in Fig. 4 und 5, und dass anderseits auch die Vorrichtung gemäss Fig. 4 und 5 Zapfen 20A" anstelle der Vertiefungen 20A' aufweisen kann.

Die Kulisse 25 gemäss Fig. 4 und 5 kann in Abstand mehrere Vorsprünge 25D aufweisen und in der Vorrichtung gemäss Fig. 6 und 7 können in Abstand mehrere Kulissen 250 vorgesehen sein, so dass mehr als zwei verschiedene Anschlussteil-Längen aufgenommen werden können. Sowohl die Vorrichtung gemäss Fig. 4 und 5, als auch diejenige gemäss Fig. 6 und 7 können mit einer, zwei oder noch mehreren Aufnahmestrecken gebaut werden.

Es ist offensichtlich, dass die erfindungsgemässe Vorrichtung mit gleichem Vorteil auch bei der Bearbeitung von Kabelschuhen angewandt werden kann, die einen einheitlichen, nicht geteilten Befestigungsteil aufweisen.

## Patentansprüche

1. Einstellvorrichtung (20 ; 20') für mit Press-Stanzen (15) versehene Geräte (10) zum Verpressen von Kabelschuhen (101 ; 102) die einen Befestigungsteil (B) und einen Anschlussteil (A) haben, dadurch gekennzeichnet, dass die Vorrichtung ein Gehäuse (21 ; 21') aufweist, das an seinem ersten Ende zur Befestigung am Verpressgerät angeordnet ist und das zumindest eine längliche, zum zweiten Ende hin verlaufende, einen Boden (22: 22') und zwei Seitenwände (23a ; 23a') aufweisende Aufnahmestrecke (23 ; 23') für den Anschlussteil (A) eines in das Verpressgerät mit dem Befestigungsteil (B) in Bearbeitungslage eingelegten Kabelschuhs aufweist, wobei die Aufnahmestrecke (23 ; 23') am genannten zweiten Ende von einem ersten Endanschlag (22A ; 22A') für die längsten Anschlussteile (A) abgeschlossen ist, und dass zumindest ein quer zur Richtung der Aufnahmestrecke (23 ; 23') gegen dauernd wirkende Federkraft (27: 27') verstellbarer Anschlagträger (25 ; 250) vorgesehen ist, der im Bereich zwischen dem genannten ersten Ende und dem genannten ersten Endanschlag (22A; 22A') zumindest einen zweiten Endanschlag (25D') für kürzere Anschlussteile (A) von Kabelschuhen trägt, wobei in Anschluss an den oder jeden zweiten Endanschlag (25D') ein in Richtung zum ersten Ende hin sich erstreckendes Anpressglied (25E'; 250E') für den betreffenden kürzeren Anschlussteil (A) derart vorgesehen ist, dass dieser Anschlussteil (A) vom Anpressglied (25E') an den Boden (22) der Aufnahmestrecke (23 ; 23') angedrückt wird, wenn er an dem zweiten Endanschlag (25D') anliegt, und wobei ein langer Anschlussteil (A) durch kurzweilige Handbetätigung des Anschlagträgers (25 ; 250) an dem oder jedem zweiten Anschlag (25D') vorbei zum ersten Anschlag (22A; 22A') hindurchgelassen wird und nach Abbruch der Handbetätigung vom Anschlagträger (25 ; 250) an den Boden (22) der Aufnahmestrecke (23 ; 23') angedrückt wird.

2. Einstellvorrichtung gemäss Patentanspruch 1, dadurch gekennzeichnet, dass der Anschlagträger (25 ; 250) die Form einer Kulisse (25, 250) hat, deren ein Kantenteil (25E') das Anspressglied bildet und die mit einem von Hand beaufschlagbaren Betätigungsorgan (25C ; 25C') versehen ist.

3. Einstellvorrichtung gemäss Patentanspruch 1 oder 2, dadurch gekennzeichnet, dass der Anschlagträger (25 ; 250) am genannten zweiten Ende schwenkbar um eine senkrecht zur Aufnahmestrecke (23) verlaufende Schwenkachse (24) gelagert ist.

4. Einstellvorrichtung gemäss irgendeinem der vorgehenden Patentansprüche, dadurch gekennzeichnet, dass am Boden (22) der Aufnahmestrecke (23) eine mittige Ausnehmung (22b) zur Aufnahme von engeren Anschlussteilen (A) vorgesehen ist.

5. Einstellvorrichtung gemäss irgendeinem der vorgehenden Patentansprüche, dadurch gekennzeichnet, dass im Boden (22) der Aufnahmestrecke (23) zumindest eine Vertiefung (22d) zur Aufnahme zumindest eines Teiles des oder jedes zweiten Endanschlages vorgesehen ist.

6. Einstellvorrichtung gemäss irgendeinem der vorgehenden Patentansprüche, dadurch gekennzeichnet, dass am genannten ersten Ende zumindest ein Organ (20A', 20A") zur eindeutigen Festlegung der gegenseitigen Lage der Vorrichtung und des Verpressgerätes angeordnet ist.

7. Einstellvorrichtung gemäss irgendeinem der vorgehenden Patentansprüche, dadurch gekennzeichnet, dass sie an das Verpressgerät mittels einer Schraube (18') befestigbar ist, die im Verpressgerät eine der Press-Stanzen festhalten.

8. Einstellvorrichtung gemäss irgendeinem der vorgehenden Patentansprüche, dadurch gekennzeichnet, dass im Gehäuse (21) parallel nebeneinander eine Vielzahl von Aufnahmestrecken (23) mit zugehörigen Teilen vorgesehen ist zur Zusammenarbeit mit einer Vielzahl von Press-Stanzenpaaren in einem Verpressgerät.

9. Einstellvorrichtung gemäss irgendeinem der vorgehenden Patentansprüche, dadurch gekennzeichnet, dass der feste erste Endanschlag (22A') einstellbar ist.

10. Einstellvorrichtung gemäss irgendeinem der vorgehenden Patentansprüche, dadurch gekennzeichnet, dass vor dem Anpressglied (25E' ; 250E') des Anschlagträgers (25 ; 250) ein zu diesem Glied hin leitender, zügig gekrümmter Kantenteil (25E ; 250E) vorgesehen ist.

## Claims

1. A setting device (20 ; 20') for tools (10) provided with crimping dies (15) for crimping cable shoes (101 ; 102) which have an affixing portion (B) and a contact portion, (A) characterised by the device comprising a housing (21 ; 21') which at its first end is adapted for attachment to the crimping tool and which comprises at least one elongated track (23 ; 23') for accommodating the contact portion (A) of a cable shoe inserted into the crimping tool with the attachment portion (B) in processing position, said track extending toward the second end and having a bottom (22 ; 22') and two side walls (23 ; 230) and being at said second end terminated by a first end stop means (22A ; 22A') for the longest crimping portions (A), at least one stop carrier (23 ; 23') which is settable transversely to the direction of the track (23 ; 23') against a constantly acting spring force (27 ; 27') being provided which in the region between said first end and said first end stop means (22A ; 22A') carries at least one second stop means (25D') for shorter crimping portions (A) of the cable shoes, adjacently or the or each second stop means (25D') being provided a pressing means (25E' ; 250E') for the respective shorter contact portion (A) which pressing means extends toward the first end and is adapted to press said contact portion (A) against the bottom (22) of the track (23 ; 23') when the contact portion bears against the second end stop means (25D'), whereby a long contact portion (A) by brief manual operation of the stop carrier (25 ; 250) is allowed to pass past the or each second stop means (25D') toward the first stop means (22A ; 22A'), and after discontinuation of the manual operation is by the stop carrier (25 ; 250) pressed against the bottom (22) of the track (23 ; 23').

2. A setting device according to Claim 1, characterised by the stop carrier (25 ; 250) being defined by a rocker arm (25 ; 250) an edge portion (25F') of which defines the pressing means, and which rocker arm is provided with a manually affectable operation means (25C ; 25C').

3. A setting device according to Claim 1 or 2, characterised by the stop carrier (25 ; 250) being at said second end pivoted about a pivot axis (24) extending at right angles relative to the track (23).

4. A setting device according to anyone of the preceding claims, characterised by a central recess (22b) being provided in the bottom (22) of the track (23) for the accommodation of narrower connecting portions (A).

5. A setting device according to anyone of the preceding claims, characterised by a recess (22b) being provided in the bottom (22) of the track (23) for the accommodation of at least a part of the or of each second end stop means.

6. A setting device according to anyone of the preceding claims, characterised by at least one means (20A' ; 20A") for distinct definition of the relative position of the device and of the pressing tool being provided at said first end.

7. A setting device according to anyone of the preceding claims, characterised by being affix- able to the pressing tool by means of a screw (18') which is provided in the pressing tool for mounting one of the crimping dies.

8. A setting device according to anyone of the preceding claims, characterised by a plurality of tracks (23) extending in parallel side by side being provided in the housing together with operating parts for co-operation with a plurality of die pairs in a pressing tool.

9. A setting device according to anyone of the preceding claims, characterised by the stationary first end stop means (22A') being settable.

10. A setting device according to anyone of the preceding claims, characterised by a smoothly curved portion (25E ; 250E) extending in front of the pressing means (25E': 250E') of the stop carrier (25 ; 250) and leading to said pressing means.

## Revendications

1. Dispositif de réglage (20, 20') pour des appareils pourvus de poinçons de compression (15) servant à comprimer des cosses de câbles (101, 102) qui comportent une partie de fixation (B) et une partie de connexion (A), caractérisé en ce que le dispositif comporte un carter (21, 21') qui est agencé à sa première extrémité en vue d'une fixation sur l'appareil de compression et qui comporte au moins une voie de réception (23, 23') allongée qui est dirigée vers la seconde extrémité et qui présente un fond (22, 22') et deux parois latérales (23a, 23a'), pour recevoir la partie de connexion (A) d'une cosse de câble engagée dans l'appareil de compression de sorte que la partie de fixation placée dans la position de mise en oeuvre, la voie réceptrice (23, 23') étant fermée à la seconde extrémité précitée par une première butée limite (22A, 22A') correspondant aux plus longues parties de connexion (A), et en ce qu'il est prévu au moins un support de butée (25, 250), déplaçable perpendiculairement à la direction de la voie réceptrice (23, 23') en opposition à la force d'un ressort agissant en permanence (27, 27') et qui porte, dans une zone située entre la première extrémité précitée et la première butée limite précitée (22A, 22A') au moins une seconde butée limite (25D') pour des parties de connexion plus courtes (A) de cosses de câbles, tandis qu'il est prévu en liaison avec la ou chaque seconde butée limite (252') un organe de compression (25E", 250E') s'étendant en direction de ladite première extrémité et agissant sur la partie de connexion plus courte correspondante (A) de telle sorte que cette partie de connexion (A) soit appliquée par l'organe de compression (25E') contre le fond (22) . de la voie réceptrice (23, 23') lorsqu'elle s'applique contre la seconde butée limite (25D'), et en ce qu'une longue partie de connexion (A) est déplacée par un actionnement manuel de courte durée du support de butée (25, 250), devant la ou chaque seconde butée (25D') en direction de la première butée (22A, 22A') et est appliquée après terminaison de l'actionnement manuel, contre le fond (22) de la voie réceptrice (23, 23') par le support de butée (25, 250).

2. Dispositif de réglage selon la revendication 1, caractérisé en ce que le support de butée (25, 250) a la forme d'une coulisse (25, 250), dont une partie de bord (25E') constitue l'organe de compression et qui est pourvu d'un organe d'actionnement (25C, 25C') pouvant être manoeuvré manuellement.

3. Dispositif de réglage selon la revendication 1 ou 2, caractérisé en ce que le support de butée (25, 250) est monté à la seconde extrémité précitée de façon à pouvoir pivoter autour d'un axe de pivotement (24) orienté perpendiculairement à la voie réceptrice (23).

4. Dispositif de réglage selon une quelconque des revendications précédentes, caractérisé en ce qu'il est prévu sur le fond (22) de la voie réceptrice (23) un évidement central (22b) servant à recevoir des parties de connexion relativement étroites (A).

5. Dispositif de réglage selon une quelconque des revendications précédentes, caractérisé en ce qu'il est prévu dans le fond (22) de la voie réceptrice (23) au moins un creux (22d) servant à recevoir au moins une partie de la ou de chaque seconde butée limite.

6. Dispositif de réglage selon une quelconque des revendications précédentes, caractérisé en ce qu'il est prévu sur la première extrémité précitée au moins un organe (20A', 20A") servant à déterminer nettement les positions relatives du dispositif et de l'appareil de compression.

7. Dispositif de réglage selon une quelconque des revendications 1 à 6, caractérisé en ce qu'il est susceptible d'être fixé sur ledit appareil de compression au moyen d'une vis (18') qui immobilise un des poinçons de compression dans l'appareil de compression précité.

8. Dispositif de réglage selon une quelconque des revendications précédentes, caractérisé en ce qu'il est prévu dans le carter (21) une pluralité de voies réceptrices (23) disposées parallèlement entre elles, comportant des parties associées et destinées à coopérer avec une pluralité de paires de poinçons de compression dans un appareil de compression.

9. Dispositif de réglage selon une quelconque des revendications précédentes, caractérisé en ce que la première butée limite fixe (22A') est réglable.

10. Dispositif de réglage selon une quelconque des revendications précédentes, caractérisé en ce qu'il est prévu en avant de l'organe de compression (25B', 258") du support de butée (25, 250), une partie de bord incurvée (25E, 250E) qui assure le guidage jusqu'à cet organe.
